# EUROPÄISCHE PATENTSCHRIFT

(11) **EP 2 785 495 B1**
(45) Veröffentlichungstag und Bekanntmachung des Hinweises auf die Patenterteilung: **01.05.2019**
(21) Anmeldenummer: 12816639.4
(22) Anmeldetag: 28.11.2012
(51) Int. Cl.: B24D 3/34, B24D 5/12, B24D 18/00, B24D 3/06, B23D 61/18

(54) **SCHLEIFWERKZEUG SOWIE VERFAHREN ZUR HERSTELLUNG DESSELBEN**
GRINDING TOOL AND METHOD FOR PRODUCING SAME
OUTIL DE RECTIFICATION ET SON PROCÉDÉ DEPRODUCTION

(30) Priorität: 01.12.2011 AT 17782011
(43) Veröffentlichungstag der Anmeldung: 08.10.2014
(73) Patentinhaber: Tyrolit - Schleifmittelwerke Swarovski K.G., 6130 Schwaz (AT)
(72) Erfinder: EGGER, Franz, A-6134 Vomp (AT)
(74) Vertreter: Torggler & Hofinger Patentanwälte
(86) Internationale Anmeldenummer: PCT/AT2012/000299
(87) Internationale Veröffentlichungsnummer: WO 2013/078487

(56) Entgegenhaltungen:
- EP-A1- 1 297 928
- WO-A1-91/10538
- WO-A1-2010/031089
- FR-A5- 2 149 833
- GB-A- 1 374 513
- US-B1- 6 193 770

## Beschreibung

Die Erfindung betrifft ein Schleifwerkzeug, insbesondere eine Trennscheibe, mit einer Matrix, insbesondere mit einer gesinterten Metallmatrix, und in die Matrix eingebetteten Diamanten. Weiters soll ein Verfahren zur Herstellung des erfindungsgemäßen Schleifwerkzeugs angegeben werden.

Derartige Schleifwerkzeuge zählen zum Stand der Technik und werden beispielsweise in der AT 506 578 B1, der EP 1 297 928 A1, der GB 1 374 513 A, der FR 2 149 833 A5, der WO 2010/031089 A1 und der WO 91/10538 A1 beschrieben. Die Schleifwirkung dieser Werkzeuge beruht darauf, dass die Diamanten ein Stück aus der Matrix herausragen und in Kontakt mit dem zu schleifenden Gegenstand stehen.

Die Schleifwirkung kann im Wesentlichen durch zwei Effekte nachteilig beeinträchtigt werden: Zum einen kann es zu einem vorzeitigen Herausbrechen der Diamanten aus der Matrix kommen. Zum anderen wurde der Effekt beobachtet, dass sich die Bereiche - in Schleifrichtung gesehen - vor den Diamanten während des Schleifprozesses "zusetzen" und dadurch die Eingriffsmöglichkeit der Diamanten verloren geht.

Aufgabe der vorliegenden Erfindung ist es, diese Nachteile zu vermeiden und ein gegenüber dem Stand der Technik verbessertes Schleifwerkzeug der eingangs erwähnten Art, sowie ein Verfahren zur Herstellung desselben anzugeben, wobei sich das erfindungsgemäße Schleifwerkzeug insbesondere durch eine verbesserte Schleifwirkung und eine erhöhte Lebensdauer auszeichnet.

Diese Aufgabe wird erfindungsgemäß durch die Merkmale der beiden unabhängigen Ansprüche 1 bzw. 8 gelöst.

Es ist also erfindungsgemäß vorgesehen, dass wenigstens der Mehrzahl der Diamanten jeweils wenigstens ein verschleißförderndes Partikel und/oder wenigstens ein verschleißhemmendes Partikel zugeordnet ist, wobei das wenigstens eine verschleißfördernde Partikel bzw. das wenigstens eine verschleißhemmende Partikel ebenfalls in die Matrix eingebettet ist. Weiterhin ist es vorgesehen, dass das Schleifwerkzeug eine bevorzugte Schleifrichtung aufweist, und dass jeweils das wenigstens eine verschleißfördernde Partikel in Schleifrichtung vor dem Diamanten, welchem des zugeordnet ist, in die Matrix eingebettet ist, bzw. dass jeweils das wenigstens eine verschleißhemmende Partikel in Schleifrichtung hinter dem Diamanten, welchem es zugeordnet ist, in die Matrix eingebettet ist. Das wenigstens eine verschleißfördernde Partikel sorgt dann nämlich jeweils dafür, dass der Bereich der Bindung des Diamanten in der Matrix - in Schleifrichtung des Schleifwerkzeugs gesehen - vor dem Diamanten ausreichend verschleißt und so die Eingriffsmöglichkeit des Diamanten erhalten bleibt. Umgekehrt bewirkt jeweils das wenigstens eine verschleißhemmende Partikel, dass der Verschleiß des - in Schleifrichtung des Schleifwerkzeugs gesehen - hinteren Bereichs der Bindung des Diamanten in der Matrix reduziert und dadurch ein vorzeitiges Herausbrechen des Diamanten aus der Matrix verhindern wird.

Die beschriebene Wirkung des jeweils wenigstens einen verschleißfördernden Partikels bzw. des jeweils wenigstens einen verschleißhemmenden Partikels kann darüber hinaus auch noch dadurch erhöht werden, dass jeweils das wenigstens eine verschleißfördernde Partikel gegenüber dem Diamanten, welchem es zugeordnet ist, einen kleineren Abstand zur Schleifkontaktfläche des Schleifwerkzeugs aufweist, bzw. - wie dies erfindungsgemäß vorgesehen ist - jeweils das wenigstens eine verschleißhemmende Partikel gegenüber dem Diamanten, welchem es zugeordnet ist, einen größeren Abstand zur Schleifkontaktfläche aufweist. Auf diese Weise tritt bei der während des Schleifprozesses stattfindenden Abtragung des Schleifwerkzeugs zunächst jeweils das wenigstens eine verschleißfördernde Partikel in Kontakt mit dem zu schleifenden Gegenstand, bricht dadurch heraus und gibt den etwas unterhalb angeordneten Diamanten frei. Ist diesem Diamanten zusätzlich auch noch ein verschleißhemmendes Partikel zugeordnet, das etwas unterhalb von dem Diamanten angeordnet ist, so bewirkt dieses verschleißhemmende Partikel eine Stabilisierung der Bindung des Diamanten in der Matrix.

Gemäß einem bevorzugten Ausführungsbeispiel kann es vorgesehen sein, dass das wenigstens eine verschleißfördernde Partikel zumindest teilweise, vorzugsweise ganz, aus vorgesintertem Granulat, vorzugsweise aus einer Bindephase und eingelagertem Molybdändisulfid und/oder Graphitpulver, besteht. Dabei kann die Bindephase zumindest teilweise, vorzugsweise ganz, aus Kupfer, Cobalt, Eisen, Bronze oder Nickel bestehen. In alternativen Ausführungsformen besteht das wenigstens eine verschleißfördernde Partikel zumindest teilweise, vorzugsweise ganz, aus Glaskugeln, mineralischen Granulaten (Keramiken bzw. Keramikbruch) oder mineralischem Bruch (z.B. Speckstein, Kalkstein, Schamotte, Silikate, Karbonate, Nitride, Sulfide).

Das wenigstens eine verschleißhemmende Partikel besteht bevorzugt zumindest teilweise, vorzugsweise ganz, aus Hartmetall-Grit, Korund, Siliciumcarbid und/oder Bornitrid.

Des Weiteren hat es sich als vorteilhaft herausgestellt, wenn das wenigstens eine verschleißfördernde Partikel und/oder das wenigstens eine verschleißhemmende Partikel eine Korngröße zwischen 250 µm und 600 µm aufweist. Sie ist damit etwas kleiner als die bei den Diamanten bevorzugt verwendete Korngröße von 350 µm bis 700 µm.

Ferner wird vorgeschlagen, dass das Schleifwerkzeug wenigstens ein Schleifsegment umfasst, wobei das wenigstens eine Schleifsegment an wenigstens einem Trägerkörper, vorzugsweise aus Stahl, angeordnet ist. Dabei kann das wenigstens eine Schleifsegment an den wenigstens einen Trägerkörper z.B. angeschweißt oder angelötet sein.

Schutz wird auch begehrt für ein Verfahren zur Herstellung des erfindungsgemäßen Schleifwerkzeugs, wobei das Verfahren dadurch gekennzeichnet ist, dass
- in einem ersten Verfahrensschritt eine Matrixschicht aus einem pulverförmigen, sinterbaren Material gebildet wird,
- in einem zweiten Verfahrensschritt Diamanten in einem vorbestimmten Setzmuster auf die Matrixschicht gesetzt werden,
- in einem dritten Verfahrensschritt jeweils wenigstens ein verschleißförderndes Partikel und/oder wenigstens ein verschleißhemmendes Partikel in einem vorbestimmten Abstand relativ zu wenigstens der Mehrzahl der Diamanten auf die Matrixschicht gesetzt wird,
- in einem vierten Verfahrensschritt die mit den Diamanten und dem jeweils wenigstens einen verschleißfördernden Partikel bzw. dem jeweils wenigstens einen verschleißhemmenden Partikel versehene Matrixschicht verpresst wird, und
- in einem abschließenden Verfahrensschritt ein Sinterungsprozess durchgeführt wird.

In einer vorteilhaften Ausführungsform des Verfahrens werden vor dem abschließenden Verfahrensschritt solange nacheinander weitere Matrixschichten aufgetragen und jeweils der zweite, dritte und vierte Verfahrensschritt wiederholt, bis eine vorbestimmte Breite erreicht ist.

Weiterhin kann es vorgesehen sein, dass vor dem zweiten Verfahrensschritt Ausnehmungen zur Aufnahme der Diamanten und/oder des jeweils wenigstens einen verschleißfördernden Partikels bzw. des jeweils wenigstens einen verschleißhemmenden Partikels in der Matrixschicht gebildet werden.

Und schließlich hat es sich im Hinblick auf kurze Prozesszeiten als vorteilhaft herausgestellt, wenn zumindest der zweite und dritte Verfahrensschritt gleichzeitig durchgeführt werden.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: eine schematisch dargestellte Draufsicht eines bevorzugten Ausführungsbeispiels des erfindungsgemäßes Schleifwerkzeugs in Form einer Trennscheibe,
- Fig. 2a: eine schematisch dargestellte Draufsicht eines ersten bevorzugten Ausführungsbeispiels eines Schleifsegments,
- Fig. 2b: eine schematisch dargestellte perspektivische Ansicht des ersten bevorzugten Ausführungsbeispiels des Schleifsegments aus Fig. 2a,
- Fig. 3: eine schematisch dargestellte Draufsicht eines zweiten bevorzugten Ausführungsbeispiels eines Schleifsegments,
- Fig. 4: eine schematisch dargestellte Draufsicht eines dritten bevorzugten Ausführungsbeispiels eines Schleifsegments,
- Fig. 5: eine schematisch dargestellte Draufsicht eines vierten bevorzugten Ausführungsbeispiels eines Schleifsegments,
- Fig. 6: ein schematisch dargestelltes Flussdiagramm zur Illustration einer bevorzugten Ausführungsform des Verfahren zur Herstellung des erfindungsgemäßen Schleifwerkzeugs, und
- Fig. 7a - 7d: eine schematisch dargestellte Abfolge zweier Verfahrensschritte, bei denen zuerst die Diamanten und anschließend verschleißfördernde Partikel auf eine Matrixschicht gesetzt werden.

Fig. 1 zeigt ein bevorzugtes Ausführungsbeispiel eines erfindungsgemäßen Schleifwerkzeugs 1 in Form einer Trennscheibe. Hierbei handelt es sich im Allgemeinen um eine kreisförmige, flache Scheibe, die meist als Bestandteil eines Winkel- oder Trennschleifers zur Werkstückbearbeitung dient. Daneben werden Trennscheiben auch in Wand- und Fugenschneidmaschinen verwendet. Man unterscheidet zwischen verschiedenen Arten von Trennscheiben, wobei es sich im dargestellten Fall um eine sogenannte Diamanttrennscheibe handelt, die insbesondere für die Bearbeitung von Naturstein, Beton oder Asphalt verwendet wird. Im Einzelnen besteht die Trennscheibe 1 aus einem Trägerkörper 7 in Form einer Stahlscheibe (Trennscheibenblatt), an dessen äußeren Umfang eine Reihe von Schleifsegmenten 6 angeordnet sind. Die Schleifsegmente 6 sind an dem äußeren Rand 11 des Trägerkörpers 7 angeschweißt. Der Trägerkörper 7 weist des Weiteren Aufnahme- bzw. Befestigungsbohrungen 10 zum Einbau der Trennscheibe 1 in einen Winkel- oder Trennschleifer bzw. in eine Wand- oder Fugenschneidmaschine auf. Die einzelnen Schleifsegmente 6 sind durch Schlitze 12 voneinander getrennt. Im Gebrauchszustand wird die Trennscheibe 1 in Rotation versetzt, wobei die Trennscheibe 1 eine bevorzugte Schleifrichtung D aufweist. Trennscheiben werden in der Regel zum Abtrennen von Materialabschnitten verwendet und weisen daher eine sehr schmale Schleifkontaktfläche S auf, die sich über die Stirnseite der Trennscheibe 1 erstreckt.

In der Fig. 2a ist eines der Schleifsegmente 6 in einer ersten bevorzugten Ausführungsform vergrößert dargestellt. Grundbestandteil des Schleifsegments 6 ist eine gesinterte Metallmatrix 2, in die eine Vielzahl von Diamanten 3 eingebettet sind. Die Diamanten 3 weisen eine Korngröße K_{d} von 350 µm bis 700 µm auf. Der Abstand der Mittelpunkte der Diamanten 3 beträgt 1 bis 2 mm. Bei diesem ersten bevorzugten Ausführungsbeispiel des Schleifsegments 6 ist der Mehrzahl der Diamanten 3 jeweils ein verschleißförderndes Partikel 4 zugeordnet, wobei die verschleißfördernden Partikel 4 jeweils - in Schleifrichtung D gesehen - vor den Diamanten 3, welchen sie zugeordnet sind, in die Matrix 2 eingebettet sind. Außerdem weisen sie gegenüber den Diamanten 3, welchen sie zugeordnet sind, einen kleineren Abstand A_{f} zur Schleifkontaktfläche S auf. Die Korngröße K_{f} der verschleißfördernden Partikel 4 beträgt 250 µm bis 600 µm. Es sei noch darauf hingewiesen, dass einzelnen Diamanten 3, vor allem im Randbereich des Schleifsegments 6, jeweils kein verschleißförderndes Partikel 4 zugeordnet ist. Der Abstand des Mittelpunkts der Diamanten 3 zum Mittelpunkt der ihnen jeweils zugeordneten verschleißfördernden Partikel 4 entspricht in etwa der Korngröße K_{f} der verschleißfördernden Partikel 4.

In der Fig. 2b ist schematisch eine perspektivische Ansicht des Schleifsegments 6 aus der Fig. 2a dargestellt. Es ist erkennbar, dass das Schleifsegment 6 in diesem Fall aus vier Schichten 2' besteht, die übereinander angeordnet und in etwa so wie die obere, dem Betrachter zugewandte Schicht aufgebaut sind. Der Schichtaufbau ist durch die drei gestrichelten Trennlinien angedeutet. Die Breite des Schleifsegments 6 ist mit dem Bezugszeichen b versehen.

In den Figuren 3, 4 und 5 sind drei weitere bevorzugte Ausführungsformen des Schleifsegments 6 dargestellt. Im Unterschied zu dem ersten, in den Fig. 2a und 2b zu sehenden Ausführungsbeispiel ist das in der Fig. 3 zu sehende Ausführungsbeispiel dadurch gekennzeichnet, dass der Mehrzahl der Diamanten 3 jeweils zwei verschleißfördernde Partikel 4 zugeordnet sind. Auf diese Weise wird die verschleißfördernde Wirkung dieser Partikel 4 (vgl. Beschreibungseinleitung) noch weiter erhöht. Es sei noch darauf hingewiesen, dass bei diesem Ausführungsbeispiel jeweils beide verschleißfördernden Partikel 4 - in Schleifrichtung D des Schleifwerkzeugs gesehen - vor dem Diamanten, welchem sie zugeordnet sind, in die Matrix 2 eingebettet sind und dass eines der beiden Partikel 4 gegenüber dem Diamanten 3 einen kleineren Abstand A_{f} zur Schleifkontaktfläche S und das andere der beiden Partikel 4 einen größeren Abstand A_{f} zur Schleifkontaktfläche S aufweist.

Das in der Fig. 4 gezeigte Ausführungsbeispiel ist dadurch gekennzeichnet, dass den Diamanten 3 jeweils ein verschleißhemmendes Partikel 5 zugeordnet ist, wobei diese verschleißhemmenden Partikel 5 jeweils - in Schleifrichtung D gesehen - hinter den Diamanten 3, welchen sie zugeordnet sind, in die Matrix 2 eingebettet sind. Außerdem weisen sie gegenüber den Diamanten, welchen sie zugeordnet sind, einen größeren Abstand Aₕ zur Schleifkontaktfläche S auf. Die Korngröße Kₕ der verschleißhemmenden Partikel 5 liegt wiederum zwischen 250 µm und 600 µm.

Das vierte, in der Fig. 5 zu sehende Ausführungsbeispiel des Schleifsegments 6 ist schließlich dadurch gekennzeichnet, dass der Mehrzahl der Diamanten 3 jeweils wenigstens ein verschleißförderndes Partikel 4 und ein verschleißhemmendes Partikel 5 zugeordnet ist, wobei das verschleißfördernde Partikel 4 jeweils in Schleifrichtung D vor dem Diamanten 3, welchem es zugeordnet ist, in die Matrix 2 eingebettet ist und das verschleißhemmende Partikel 5 jeweils in Schleifrichtung D hinter dem Diamanten 3, welchem es zugeordnet ist, in die Matrix 2 eingebettet ist.

Fig. 6 zeigt in einem schematischen Flussdiagramm die fünf wesentlichen Verfahrensschritte zur Herstellung des erfindungsgemäßen Schleifwerkzeugs. In einem ersten Verfahrensschritt i wird eine Matrixschicht aus einem pulverförmigen, sintbaren Material gebildet. In einem zweiten Verfahrensschritt ii werden Diamanten in einem vorbestimmten Setzmuster auf die Matrixschicht gesetzt. In einem dritten Verfahrensschritt iii werden - je nach Ausführungsbeispiel - wenigstens ein verschleißförderndes Partikel und/oder wenigstens ein verschleißhemmendes Partikel in einem vorbestimmten Abstand relativ zu wenigstens der Mehrzahl der Diamanten auf die Matrixschicht gesetzt. In einem vierten Verfahrensschritt iv wird die mit den Diamanten und dem jeweils wenigstens einen verschleißfördernden Partikel bzw. dem jeweils wenigstens einen verschleißhemmenden Partikel versehene Matrixschicht verpresst und schließlich in einem abschließenden Verfahrensschritt v gesintert.

In der bevorzugten Ausführungsform dieses Verfahrens werden des Weiteren vor dem abschließenden Verfahrensschritt v solange nacheinander weitere Matrixschichten aufgetragen und jeweils der zweite, dritte und vierte Verfahrensschritt ii, iii und iv wiederholt, bis eine vorbestimmte Breite b erreicht ist (vgl. auch Fig. 2b). Außerdem werden bei der bevorzugten Ausführungsform des Verfahrens vor dem zweiten Verfahrensschritt ii Ausnehmungen zur Aufnahme der Diamanten und des jeweils wenigstens einen verschleißfördernden Partikels bzw. des jeweils wenigstens einen verschleißhemmenden Partikels in der Matrixschicht gebildet.

Hinsichtlich des ersten Verfahrensschrittes i sei angemerkt, dass die Matrixschicht dadurch gebildet wird, dass das pulverförmige sinterbare Material zunächst über einen Portionierer in eine Segmentform eingeschüttet wird. Nach dem Einschütten wird die Oberfläche abgestrichen, um eine ebene Fläche zu erhalten. Anschließend wird die Metallpulverschicht leicht angepresst. Im Zuge dieses Anpressens werden gleichzeitig auch schon die Ausnehmungen zur Aufnahme der Diamanten und des jeweils wenigstens einen verschleißfördernden Partikels bzw. des jeweils einen verschleißhemmenden Partikels in der Matrixschicht gebildet, wobei diese Ausnehmungen z.B. die Form von Kegel- oder Pyramidenstümpfen aufweisen.

Bezüglich des zweiten und des dritten Verfahrensschrittes ii und iii sei angemerkt, dass die Diamanten und die verschleißfördernden Partikel bzw. die verschleißhemmenden Partikel beim Setzen auf die Matrixschicht leicht in das Metallpulver eingepresst werden.

Bezüglich der zeitlichen Reihenfolge der beschriebenen Verfahrensschritte sei darauf hingewiesen, dass - je nach Art und Anzahl der zum Einsatz kommenden Setzvorrichtungen - der zweite und dritte Verfahrensschritt ii und iii auch gleichzeitig durchgeführt werden. Grundsätzlich kommen im Zusammenhang mit der Erfindung bevorzugt entweder zwei verschiedene Setzvorrichtungen zum Einsatz, eine für die Diamanten und die andere für die verschleißfördernden und/oder verschleißhemmenden Partikel, oder es wird nur eine einzige Setzvorrichtung, die sowohl die Diamanten, als auch die verschleißfördernden und/oder verschleißhemmenden Partikel auf die Matrixschicht setzt, verwendet, wobei im letzteren Fall das Setzen der Diamanten und der verschleißfördernden und/oder verschleißhemmenden Partikel nacheinander oder gleichzeitig durchgeführt wird.

Im Falle der Figuren 7a bis 7b wird das Verfahren mithilfe einer gemeinsamen Setzvorrichtung 13 durchgeführt, wobei die Diamanten 3 und - im dargestellten Fall - die verschleißfördernden Partikel 4 nacheinander auf die Matrixschicht 2 gesetzt werden. In den Figuren 7a bis 7d ist schematisch eine beispielhafte Durchführung des zweiten und des dritten Verfahrensschrittes dargestellt. Nicht dargestellt ist der vorausgehende erste Verfahrensschritt, bei dem die Metallmatrixschicht 2 gebildet und anschließend Ausnehmungen 8 und 9 zur Aufnahme der Diamanten 3 bzw. der ihnen zugeordneten verschleißfördernden Partikel 4 ausgebildet werden.

Bei der dargestellten Setzvorrichtung 13 handelt es sich im Wesentlichen um eine Lochplatte 14, die mit Bohrungen 15 versehen ist, wobei die Bohrungen 15 von Stiften 17 durchsetzt sind, die mit einer Stempelplatte 16 verbunden sind. Im Innenraum 19 der Lochplatte 14 wird ein Unterdruck erzeugt, welcher sich zu den Mündungen der Bohrungen 15 fortpflanzt, sodass dort jeweils ein Diamant 3, ein verschleißförderndes Partikel 4 oder ein verschleißhemmendes Partikel 5 (nicht dargestellt) festgehalten werden kann. Um die angesaugten Diamanten 3, die verschleißfördernden Partikel 4 oder die verschleißhemmenden Partikel 5 auf die vorgeformte Metallpulverschicht 2 zu setzen, wird die Lochplatte 14 so nah an die Metallpulverschicht 2 herangefahren, dass es noch zu keiner Ansaugung von Pulver kommt. Würde man die Diamanten 3, die verschleißfördernden Partikel 4 bzw. die verschleißhemmenden Partikel 5 nun aus der so bedingten Höhe einfach fallen lassen, ergäbe sich keine gleichmäßige Anordnung der Diamanten 3, der verschleißfördernden Partikel 4 bzw. der verschleißhemmenden Partikel 5. Daher werden die Diamanten 3, die verschleißfördernden Partikel 4 bzw. die verschleißhemmenden Partikel 5 durch Verschieben der Stempelplatte 14 in einer geeigneten Führung 18 mittels der Stifte 17 ausgestoßen. Bei der dargestellten Setzvorrichtung 13 werden die Diamanten 3, die verschleißfördernden Partikel 4 bzw. die verschleißhemmenden Partikel 5 also nicht - wie dies auch vorgesehen sein kann (siehe oben) - in das Metallpulver eingepresst.

Im Anschluss an das Setzen der Diamanten 3 (Fig. 7a und 7b) und das Setzen der im dargestellten Fall verschleißfördernden Partikel 4 neben die Mehrzahl der Diamanten 3 (Fig. 7c und 7d) wird die mit den Diamanten 3 und den verschleißfördernden Partikeln 4 versehende Metallpulverschicht 2 verpresst, im Bedarfsfall eine weitere Metallpulverschicht 2 aufgebracht und der zweite, dritte und vierte Verfahrensschritt wiederholt und abschließend das Schleifsegment in einem Sinterungsprozess fertig gestellt.

## Patentansprüche

1. Schleifwerkzeug (1), insbesondere Trennscheibe, mit einer Matrix (2), insbesondere mit einer gesinterten Metallmatrix, und in die Matrix (2) eingebetteten Diamanten (3), **dadurch gekennzeichnet, dass**
- wenigstens der Mehrzahl der Diamanten (3) jeweils wenigstens ein verschleißförderndes Partikel (4) und/oder wenigstens ein verschleißhemmendes Partikel (5) zugeordnet ist,
- das wenigstens eine verschleißfördernde Partikel (4) bzw. das wenigstens eine verschleißhemmende Partikel (5) ebenfalls in die Matrix (2) eingebettet ist,
- das Schleifwerkzeug (1) eine bevorzugte Schleifrichtung (D) aufweist,
- jeweils das wenigstens eine verschleißfördernde Partikel (4) in Schleifrichtung (D) vor dem Diamanten (3), welchem es zugeordnet ist, in die Matrix (2) eingebettet ist bzw. jeweils das wenigstens eine verschleißhemmende Partikel (5) in Schleifrichtung (D) hinter dem Diamanten (3), welchem es zugeordnet ist, in die Matrix (2) eingebettet ist, und
- das Schleifwerkzeug (1) eine Schleifkontaktfläche (S) aufweist, welche dem im Gebrauchszustand zu schleifenden Gegenstand zugewandt ist, wobei jeweils das wenigstens eine verschleißhemmende Partikel (5) gegenüber dem Diamanten (3), welchem es zugeordnet ist, einen größeren Abstand (Aₕ) zur Schleifkontaktfläche (S) aufweist.

2. Schleifwerkzeug (1) nach Anspruch 1, **dadurch gekennzeichnet, dass** jeweils das wenigstens eine verschleißfördernde Partikel (4) gegenüber dem Diamanten (3), welchem es zugeordnet ist, einen kleineren Abstand (A_{f}) zur Schleifkontaktfläche (S) aufweist.

3. Schleifwerkzeug (1) nach Anspruch 1 oder 2, **dadurch gekennzeichnet, dass** das wenigstens eine verschleißfördernde Partikel (4) zumindest teilweise, vorzugsweise ganz, aus vorgesintertem Granulat, vorzugsweise aus einer Bindephase und eingelagertem Molybdändisulfid und/oder Graphitpulver, besteht.

4. Schleifwerkzeug (1) nach Anspruch 3, **dadurch gekennzeichnet, dass** die Bindephase zumindest teilweise, vorzugsweise ganz, aus Kupfer, Cobalt, Eisen, Bronze oder Nickel besteht.

5. Schleifwerkzeug (1) nach einem der Ansprüche 1 bis 4, **dadurch gekennzeichnet, dass** das wenigstens eine verschleißhemmende Partikel (5) zumindest teilweise, vorzugsweise ganz, aus Hartmetall-Grit, Korund, Siliciumcarbid und/oder Bornitrid besteht.

6. Schleifwerkzeug (1) nach einem der Ansprüche 1 bis 5, **dadurch gekennzeichnet, dass** das wenigstens eine verschleißfördernde Partikel (4) und/oder das wenigstens eine verschleißhemmende Partikel (5) eine Korngröße (K_{f}, Kₕ) zwischen 250 µm und 600 µm aufweist.

7. Schleifwerkzeug (1) nach einem der Ansprüche 1 bis 6, **dadurch gekennzeichnet, dass** das Schleifwerkzeug (1) wenigstens ein Schleifsegment (6) umfasst, wobei das wenigstens eine Schleifsegment (6) an wenigstens einem Trägerkörper (7), vorzugsweise aus Stahl, angeordnet ist.

8. Verfahren zur Herstellung eines Schleifwerkzeugs (1) nach einem der Ansprüche 1 bis 7, **dadurch gekennzeichnet, dass** in einem ersten Verfahrensschritt (i) eine Matrixschicht (2') aus einem pulverförmigen, sinterbaren Material gebildet wird, in einem zweiten Verfahrensschritt (ii) Diamanten (3) in einem vorbestimmten Setzmuster auf die Matrixschicht (2') gesetzt werden, in einem dritten Verfahrensschritt (iii) jeweils wenigstens ein verschleißförderndes Partikel (4) und/oder wenigstens ein verschleißhemmendes Partikel (5) in einem vorbestimmten Abstand relativ zu wenigstens der Mehrzahl der Diamanten (3) auf die Matrixschicht (2') gesetzt wird, in einem vierten Verfahrensschritt (iv) die mit den Diamanten (3) und dem jeweils wenigstens einen verschleißfördernden Partikel (4) bzw. dem jeweils wenigstens einen verschleißhemmenden Partikel (5) versehene Matrixschicht (2') verpresst wird, und in einem abschließenden Verfahrensschritt (v) ein Sinterungsprozess durchgeführt wird.

9. Verfahren nach Anspruch 8, **dadurch gekennzeichnet, dass** vor dem abschließenden Verfahrensschritt (v) solange nacheinander weitere Matrixschichten (2') aufgetragen und jeweils der zweite, dritte und vierte Verfahrensschritt (ii, iii, iv) wiederholt werden, bis eine vorbestimmte Breite (b) erreicht ist.

10. Verfahren nach Anspruch 8 oder 9, **dadurch gekennzeichnet, dass** vor dem zweiten Verfahrensschritt (ii) Ausnehmungen (8, 9) zur Aufnahme der Diamanten (3) und/oder des jeweils wenigstens einen verschleißfördernden Partikels (4) bzw. des jeweils wenigstens einen verschleißhemmenden Partikels (5) in der Matrixschicht (2') gebildet werden.

11. Verfahren nach einem der Ansprüche 8 bis 10, **dadurch gekennzeichnet, dass** zumindest der zweite und dritte Verfahrensschritt (ii, iii) gleichzeitig durchgeführt werden.

## Claims

1. A grinding tool (1), in particular a cutting disc, comprising a matrix (2), in particular a sintered metal matrix, and diamonds (3) embedded in the matrix (2), **characterised in that**
- associated with at least the majority of the diamonds (3) is at least one respective wear-promoting particle (4) and/or at least one respective wear-inhibiting particle (5),
- the at least one wear-promoting particle (4) and the at least one wear-inhibiting particle (5) respectively is also embedded in the matrix (2),
- the grinding tool (1) has a preferred grinding direction (D), and
- the at least one respective wear-promoting particle (4) is embedded in the matrix (2) upstream of the diamond (3) with which it is associated in the grinding direction (D) and the at least one respective wear-inhibiting particle (5) respectively is embedded in the matrix (2) downstream of the diamond (3) with which it is associated in the grinding direction (D), and
- the grinding tool (1) has a grinding contact surface (S) which is towards the article to be ground in the condition of use, wherein the at least one respective wear-inhibiting particle (5) is at a greater spacing (Aₕ) relative to the grinding contact surface (S) in relation to the diamond (3) with which it is associated.

2. The grinding tool (1) as set forth in claim 1 **characterised in that** the grinding tool (1) has a grinding contact surface (S) which is towards the article to be ground in the condition of use, **characterised in that** the at least one respective wear-promoting particle (4) is at a smaller spacing (A_{f}) relative to the grinding contact surface in relation to the diamond (3) with which it is associated.

3. The grinding tool (1) as set forth in claim 1 or claim 2 **characterised in that** the at least one wear-promoting particle (4) comprises at least partially and preferably entirely pre-sintered granular material, preferably a binding phase and incorporated molybdenum disulfide and/or graphite powder.

4. The grinding tool (1) as set forth in claim 3 **characterised in that** the binding phase comprises at least partially and preferably entirely copper, cobalt, iron, bronze or nickel.

5. The grinding tool (1) as set forth in one of claims 1 through 4 **characterised in that** the at least one wear-inhibiting particle (5) comprises at least partially and preferably entirely hard metal grit, corundum, silicon carbide and/or boronitride.

6. The grinding tool (1) as set forth in one of claims 1 through 5 **characterised in that** the at least one wear-promoting particle (4) and/or the at least one wear-inhibiting particle (5) is of a grain size (K_{f}, Kₕ) of between 250 µm and 600 µm.

7. The grinding tool (1) as set forth in one of claims 1 through 6 **characterised in that** the grinding tool (1) includes at least one grinding segment (6), wherein the at least one grinding segment (6) is arranged on at least one carrier body (7), preferably of steel.

8. A process for producing a grinding tool (1) as set forth in one of claims 1 through 7 **characterised in that** in a first process step (i) a matrix layer (2') is formed from a sinterable material in powder form, in a second process step (ii) diamonds (3) are placed on the matrix layer (2') in a predetermined placement pattern, in a third process step (iii) at least one respective wear-promoting particle (4) and/or at least one respective wear-inhibiting particle (5) is placed on the matrix layer (2') at a predetermined spacing relative to at least the majority of the diamonds (3), in a fourth process step (iv) the matrix layer (2') provided with the diamonds (3) and the at least one respective wear-promoting particle (4) and the at least one respective wear-inhibiting particle (5) respectively is pressed, and in a concluding process step (v) a sintering process is carried out.

9. The process as set forth in claim 8 **characterised in that** prior to the concluding process step (v) further matrix layers (2') are successively applied and the respective second, third and fourth process steps (ii, iii, iv) are respectively repeated until a predetermined width (b) is reached.

10. The process as set forth in claim 8 or claim 9 **characterised in that** prior to the second process step (ii) recesses (8, 9) are formed in the matrix layer (2') to receive the diamonds (3) and/or the at least one respective wear-promoting particle (4) and the at least one respective wear-inhibiting particle (5) respectively.

11. The process as set forth in one of claims 8 through 10 **characterised in that** at least the second and third process steps (ii, iii) are carried out simultaneously.

## Revendications

1. Outil de rectification (1), en particulier disque de coupe, avec une matrice (2), en particulier avec une matrice métallique frittée, et des diamants (3) incorporés dans la matrice (2), **caractérisé en ce que**
- respectivement au moins une particule favorisant l'usure (4) et/ou au moins une particule empêchant l'usure (5) est associée à au moins la pluralité de diamants (3),
- l'au moins une particule favorisant l'usure (4) ou l'au moins une particule empêchant l'usure (5) est également incorporée dans la matrice (2),
- l'outil de rectification (1) présente une direction de rectification préférée (D),
- respectivement l'au moins une particule favorisant l'usure (4) est incorporée dans la matrice (2) dans la direction de rectification (D) devant le diamant (3), auquel elle est associée, ou respectivement l'au moins une particule empêchant l'usure (5) est incorporée dans la matrice (2) dans la direction de rectification (D) derrière le diamant (3), auquel elle est associée,
- l'outil de rectification (1) présente une surface de contact de rectification (S), laquelle est tournée vers l'objet à rectifier dans l'état d'utilisation, dans lequel respectivement l'au moins une particule empêchant l'usure (5) présente, par rapport au diamant (3) auquel elle est associée, une plus grande distance (Aₕ) à la surface de contact de rectification (S).

2. Outil de rectification (1) selon la revendication 1, **caractérisé en ce que** respectivement l'au moins une particule favorisant l'usure (4) présente, par rapport au diamant (3) auquel elle est associée, une plus petite distance (A_{f}) à la surface de contact de rectification (S).

3. Outil de rectification (1) selon la revendication 1 ou 2, **caractérisé en ce que** l'au moins une particule favorisant l'usure (4) se compose au moins en partie, de préférence complètement, de granulat préfritté, de préférence d'une phase de liaison et de disulfure de molybdène incorporé et/ou poudre de graphite.

4. Outil de rectification (1) selon la revendication 3, **caractérisé en ce que** la phase de liaison se compose au moins en partie, de préférence complètement, de cuivre, de cobalt, de fer, de bronze ou de nickel.

5. Outil de rectification (1) selon l'une quelconque des revendications 1 à 4, **caractérisé en ce que** l'au moins une particule empêchant l'usure (5) se compose au moins en partie, de préférence complètement, de grit de métal dur, de corindon, de carbure de silicium et/ou de nitrure de bore.

6. Outil de rectification (1) selon l'une quelconque des revendications 1 à 5, **caractérisé en ce que** l'au moins une particule favorisant l'usure (4) et/ou l'au moins une particule empêchant l'usure (5) présente une granulométrie (K_{f}, Kₕ) entre 250 µm et 600 µm.

7. Outil de rectification (1) selon l'une quelconque des revendications 1 à 6, **caractérisé en ce que** l'outil de rectification (1) comprend au moins un segment de rectification (6), dans lequel l'au moins un segment de rectification (6) est agencé au niveau d'au moins un corps de support (7), de préférence en acier.

8. Procédé de production d'un outil de rectification (1) selon l'une quelconque des revendications 1 à 7, **caractérisé en ce que** dans une première étape de procédé (i), une couche de matrice (2') en un matériau frittable pulvérulent est formée, dans une deuxième étape de procédé (ii), des diamants (3) sont posés selon un motif de pose prédéterminé sur la couche de matrice (2'), dans une troisième étape de procédé (iii), respectivement au moins une particule favorisant l'usure (4) et/ou au moins une particule empêchant l'usure (5) est posée sur la couche de matrice (2') à une distance prédéterminée par rapport à au moins la pluralité de diamants (3), dans une quatrième étape de procédé (iv), la couche de matrice (2') dotée des diamants (3) et de respectivement l'au moins une particule favorisant l'usure (4) ou de respectivement l'au moins une particule empêchant l'usure (5) est comprimée, et dans une étape de procédé finale (v), un processus de frittage est réalisé.

9. Procédé selon la revendication 8, **caractérisé en ce qu'**avant l'étape de procédé finale (v), d'autres couches de matrice (2') sont appliquées l'une après l'autre et respectivement les deuxième, troisième et quatrième étapes de procédé (ii, iii, iv) sont répétées jusqu'à ce qu'une largeur prédéterminée (b) soit atteinte.

10. Procédé selon la revendication 8 ou 9, **caractérisé en ce qu'**avant la deuxième étape de procédé (ii), des évidements (8, 9) sont formés dans la couche de matrice (2') pour la réception des diamants (3) et/ou de respectivement au moins une particule favorisant l'usure (4) ou de l'au moins une particule empêchant l'usure (5).

11. Procédé selon l'une quelconque des revendications 8 à 10, **caractérisé en ce qu'**au moins les deuxième et troisième étapes de procédé (ii, iii) sont réalisées en même temps.
